# EUROPÄISCHE PATENTSCHRIFT

(11) **EP 0 100 083 B1**
(45) Veröffentlichungstag und Bekanntmachung des Hinweises auf die Patenterteilung: **15.10.1986**
(21) Anmeldenummer: 83107270.7
(22) Anmeldetag: 25.07.1983
(51) Int. Cl.: E02D 17/08

(54) **Verbauvorrichtung**
Shoring device
Dispositif de soutènement

(30) Priorität: 23.07.1982 GB 8221315; 22.11.1982 DE 3243120
(43) Veröffentlichungstag der Anmeldung: 08.02.1984
(73) Patentinhaber: Emunds & Staudinger GmbH & Co. KG, D-5142 Hückelhoven-Baal (DE); Shorco Trench Systems Ltd., Churwell Leeds LS27 8PR (GB)
(72) Erfinder: Thompson, A. Nigel, Kanresborough Yorkshire (GB)
(74) Vertreter: Freischem, Werner, Dipl.-Ing.

## Beschreibung

Die Erfindung geht aus von einer Verbauvorrichtung zum Abstützen der Wände eines Grabens mit gestuftem Querschnitt, bestehend aus oberen und unteren Paaren großflächiger Verbauplatten, deren seitliche Ränder verschiebbar an Stützen geführt sind, die in Abständen längs des Grabens paarweise einander gegenüberstehend angeordnet und mittels Querstreben auf Abstand gehalten sind und die an beiden Seiten zur Aufnahme der Ränder der Verbauplatten Führungsschlitze aufweisen, deren der Grabenwand zugewandten Seite von einem Führungsflansch der Stütze und deren dem Grabeninneren zugewandten Seite von einer Führungsebene gebildet wird, wobei die Ränder der oberen Verbauplatten und die Führungsschlitze der Stützen derart ausgebildet sind, daß die Ränder einen Zusammenhalt von Verbauplatten und Stützen in Grabenlängsrichtung bewirkend formschlüssig in den Führungsschlitzen geführt sind. Die Führungsebene kann beispielsweise von einem zweiten Führungsflansch oder einer Reihe übereinander angeordneter, um horizontale Achsen drehbar gelagerter Rollen gebildet werden.

Verbauvorrichtungen dieser Art sind bekannt aus der DE-OS 30 31 099.

Die bekannten Verbauvorrichtungen zum Abstützen der Wände eines Grabens mit gestuftem Querschnitt haben den Nachteil, daß die Stützen an beiden Seiten zwei zueinander parallele Führungsschlitze aufweisen müssen, nämlich einen Führungsschlitz für die unteren, inneren Platten und einen zweiten Führungsschlitz für die oberen, äußeren Platten. Die Herstellung dieser Stützen mit je zwei zueinander parallelen Führungsschlitzen an beiden Seiten ist aufwendig. Die Stützen werden durch die beiden Führungsschlitze unnötig schwer.

Aus der GB-A-2 018 857 ist eine Verbauvorrichtung bekannt, die als Ganzes in einen Graben einsetzbar ist und zwei über Spreizen miteinander verbundene Führungsrahmen für mehrere Verbautafeln aufweist. Ein Führungsrahmen setzt sich aus mehreren vertikalen Führungsschienen und diese Führungsschienen zu einem Rahmen verbindende horizontale Träger zusammen. Die Führungsschienen haben an den einander zugewandten Seiten U-förmige Führungsschlitze, in denen vertikal verschiebbar zwei Verbautafeln geführt sind. Jede Verbautafel ist aus einem derart kammartig gefalteten Blech gebildet, daß sie mit zahlreichen vorstehenden lotrechten Rippen versehen ist. Die Rippen der äußeren Verbautafel sind nach innen gerichtet, während die dazu versetzten Rippen der inneren Verbautafel nach außen gerichtet sind. Diese Rippen geben den Verbautafeln die erforderliche Festigkeit und dienen als Abstandhalter und Gleitleisten gegenüber der zugeordneten anderen Verbautafel eines Tafelpaares.

Diese Verbautafeln befinden sich in Gebrauchsstellung im wesentlichen in gleicher Höhe, so daß die geschlossenen Wandflächen der Verbautafeln die vertikalen Rippen einschließen. Diese bekannte Verbauvorrichtung ist von anderer Art als die eingangs beschriebene Verbauvorrichtung, die nicht als Ganzes in einen Graben eingesetzt wird, sondern nacheinander jeweils ein Stützenpaar und mindestens ein Verbauplattenpaar.

Aufgabe der vorliegenden Erfindung ist es, eine Verbauvorrichtung der eingangs genannten Art derart weiterzubilden, daß die Stützen einfacher gestaltet und weniger aufwendig sind als bei den bekannten Verbauvorrichtunge.

Diese Aufgabe wird gelöst durch die Merkmale des Patentanspruches 1.

Bei der erfindungsgemäßen Verbauvorrichtung haben die Stützen an jeder Seite nur noch einen Führungsschlitz und nur eine Führungsebene, auf welcher sich die Ränder der oberen, äußeren Verbauplatten und der inneren, unteren Verbauplatten abstützen.

Vorteilhafterweise wird die Führungsebene von zwei Reihen an den Stützen um waagerechte Achsen drehbar gelagerter Rollen gebildet. Diese Rollen für die oberen, äußeren Verbauplatten und für die unteren, inneren Verbauplatten können auf gemeinsamen Achsen gelagert sein. Die erfindungsgemäße Verbauvorrichtung hat den Vorteil, daß sie nicht nur für den Verbau eines Grabens mit gestuftem Querschnitt geeignet ist, sondern auch für den Verbau eines Grabens mit Rechteckquerschnitt. In diesem Falle werden in die Stützen zwei mit vorspringenden Rändern versehene Verbauplatten übereinander eingeführt. Ein derartiger Verbau hat den Vorteil, daß der Arbeitsraum im Bereich der Grabensohle größer ist als bei einem abgestuftem Verbau.

Sofern man aber die unteren Verbauplatten unabhängig von den oberen Verhauplatten in den Graben einsetzen möchte oder aus dem Graben herausziehen möchte, ist ein abgestufter Verbau notwendig.

Weitere Merkmale ergeben sich aus den Patentansprüchen. In der folgenden Beschreibung wird die Erfindung unter Bezugnahme auf die in den Zeichnungen dargestellten Ausführungsbeispiele näher erläutert. Es zeigen:
Fig. 1 eine Draufsicht auf ein Stützenpaar mit in die Stützen eingeführten Verbauplatte,
Fig. 2 eine Stirnansicht eines in einen Graben eingesetzten Stützenpaares,
Fig. 3 eine Draufsicht auf eine Stütze mit in die Führungsschlitze eingeführten Verbauplatten,
Fig. 4 eine Draufsicht auf eine weitere Ausführungsform einer Stütze mit in die Führungsschlitze eingeführten Verbauplatten.

Die in den Fig. 1, und 3 dargestellte Verbauvorrichtung setzt sich aus paarweise einander gegenüberstehend angeordneten Stützen 1 zusammen, in welche großflächige Verbauplatten 2 und 3 vertikal verschiebbar geführt sind. Die paarweise einander gegenüberstehenden Stützen werden mittels Querstreben 4 und 5 auf Abstand gehalten. Diese Querstreben 4 und 5 können Steifen sein, sie können aber auch - wie dargestellt- als Spreizen ausgebildet sein. An beiden Seiten der Stützen 1 sind Führungsschlitze 6 angeordnet, deren der Grabenwand zugewandten Seiten von einem Führungsflansch 7 der Stütze 1 und deren dem Grabeninneren zugewandten Seite von einer Führungsebene 8 gebildet wird. In den Fig. 1 und 2 wird die Führungsebene 8 eines Führungsschlitzes 6 von einer Reihe, um waagerechte Achsen 10 drehbar gelagerter Rollen 11, 12 gebildet. Der Abstand der Führungsebene 8 von der Innenseite der Führungsflansche 7 ist um 50 bis 150% größer als die Dicke einer Verbauplatte 2 oder 3. Die beim Stufenverbau obere und äußeren Verbauplatte 2 weist einen zwischen dem Führungsflansch 7 und der Führungsebene 8 geführten Rand 9 auf, der zur Führungsebene 8 hin vorspringt. Zwischen der oberen, äußeren Verbauplatte 2 und der Führungsebene 8 wird auf diese Weise Platz gewonnen, um zwischen der äußeren Verbauplatte 2 und der Führungsebene 8 eine innere Verbauplatte 3 einführen zu können, deren seitliche Ränder sich ebenfalls auf der Führungsebene 8 abstützen. Die innere Verbauplatte 3 ist um mehr als die doppelte Breite eines vorspringenden Randes der äußeren Verbauplatte 2 kürzer.

Wenn die Führungsebene 8 durch um Achsen 10 umlaufende Rollen gebildet wird, dann können die Ränder der äußeren Verbauplatte und der inneren Verbauplatte auf gleichen Rollen 11' ablaufen. Es ist aber vorteilhaft, die Rollen zu teilen, so daß die vorspringenden Ränder der äußeren Verbauplatte 2 auf den Rollen 11 abrollen, während die Ränder der inneren Verbauplatte 3 auf Rollen 12 abgestützt sind.

Anstelle der Rollen 11 und 12 können aber auch Gleitkufen oder aber auch Flansche der Stützen 1 vorgesehen sein.

An den äußeren Enden der Führungsflansche 7 der Stützen 1 sind Leisten 19 angeordnet, die mit Leisten 20 zusammenwirken, welche an den äußeren Seitenrändern der Verbauplatte 2 angeordnet sind und die bewirken, daß die oberen, äußeren Verbauplatten 2 formschlüssig in den Stützen 1 geführt sind, so daß ein Zusammenhalt von Verbauplatten 2 und Stützen 1 in Grabenlängsrichtung gewährleistet ist.

Wie die Fig. 3 zeigt, weist die Stütze 1 zwei im Abstand voneinander befindliche Seitenwände 13 und 14 auf, die an der Grabenaußenseite über eine, die beiden Führungsflansche 7 bildende Außenwand 15 sowie über mindestens eine Reihe von angeschweißten Rohren 16 miteinander verbunden sind. Durch die beiden Seitenwände 13 und 14 verbindende Rohre 16 können die Achsen 10 gesteckt werden, auf welchen die Rollen 11 und 12 drehbar gelagert sind. Zwischen den Seitenwänden 13 und 14 der Stütze 1 können die Köpfe der Querstreben 4 und 5 um waagerechte Achsen schwenkbar gelagert sein. Auch die Verbindungsrohre 16 können als Schwenkachsen für die Querstreben bzw. Spreizen 4 und 5 dienen.

Die Stützen 1 sind zwischen den Seitenwänden 13 und 14 an der Innenseite offen. An dieser offenen Seite sind die Seitenwände 13 und 14 mit nach außen gerichteten Verstärkungswülsten 17 versehen. Auf diese Weise erhält die Stütze 1 eine hohe Biegesteifigkeit. An diesen Wülsten 17 sind Stützbleche 18 angeschweißt, die die Enden der Achsen 10 abstützen.

In Fig. 1 ist der Abstand der Führungsebene 8 von der Innenseite der Führungsflansche 7 mehr als doppelt so groß wie die Dicke einer Verbauwand 2 oder 3. Bei der Stütze 1 gemäß Fig. 3 ist der Abstand der Führungsebene 8 von den Flanschen 7 kleiner als die doppelte Dicke einer Verbauwand, weil an den inneren Platten 3 ein Führungsrand 21 befestigt ist, dessen Dicke nur etwa halb so groß ist wie die Dicke der inneren Verbauplatte 3.

Weil die äußeren Verbauplatten 2 durch die aufgesetzten, über die gesamte Plattenhöhe verlaufenden Ränder 9 verstärkt sind, ist es zweckmäßig, die Höhe dieser Verbauplatten 2 größer zu wählen als die Höhe der inneren Verbauplatten 3.

In Fig. 4 ist eine Verbauvorrichtung nach der Erfindung dargestellt, bei welcher die normalerweise außen und oben anzuordnenden Verbauplatten auch innenseitig angeordnet werden können, indem sie um 180° um eine horizontale Achse gedreht werden. Bei diesem Ausführungsbeispiel haben die einzelnen Teile, soweit sie gleichwirkend sind, die gleichen Bezugszeichen wie bei dem Ausführungsbeispiel nach Fig. 3, jedoch sind diese Bezugszeichen mit einem Strich versehen. Die Plattenkörper der Verbauplatten 2' und 3' sind völlig gleich ausgebildet und die Randbereiche 32 und 33 sind als vorgefertigte Teile an diesen Verbauplattenkörpern befestigt. Diese vorgefertigten Randbereiche 32, 33 können an die gleich ausgebildeten Verbauplattenkörper angeschweißt werden oder aber auch angeschraubt werden, wenn eine lösbare Verbindung erwünscht ist.

Der Randbereich 32 der Verbauplatte 2' weist einen Stützrand 34 auf, der aus einem relativ dicken Stahlblech gebildet ist. Wird die Verbauplatte 2' als obere äußere Platte in den Führungsschlitz 6 der Stütze 1' eingeschoben, dann stützt sich die vorspringende Kante des Stützrandes auf der Führungsebene 8, die von einer Reihe von Rollen 11' gebildet wird, ab. Die andere Kante des Stützrandes 34 ist zwischen der Seitenwand 14 und der Leiste 19' geführt. Im Vergleich zu den vorher beschriebenen Ausführungsbeispielen hat die Kante 42 der Leiste 19' einen größeren Abstand vom Führungsflansch 7'. Zwischen der Leiste 19' und den Seitenwänden 13' und 14' der Stütze 1' sind Führungsbleche 43 angeordnet, an welche die Kanten des Stützrandes 34 gleiten können. Die Außenseite 37 der Verbauplatte 2' ist derart in bezug zur Führungsebene 8 und in bezug auf die darauf sich abstützenden Anlageflächen des Stützrandes 34 angeordnet, daß die Außenseite 37 der Verbauplatte 2' mit der Außenseite 36 der Stütze 1' fluchtet, wenn die Platte als äußere obere Verbauplatte in den Führungsschlitz 6 eingeführt wird. Die untere innere Platte 3' ist so ausgebildet, daß die Innenseite 38 dieser Platte mit der Innenseite der Stütze 1' fluchtet, wenn der Randbereich 33 auf der Führungsebene 8 bzw. auf die Rollenreihe 11' aufliegt.

Wie Fig. 4 zeigt, ist in den anderen Führungsschlitz 6 der Stütze 1' nur eine Verbauplatte 2' eingeführt, jedoch ist diese Verbauplatte gegenüber der ersten Verbauplatte 2' um 180° um eine horizontale Achse gedreht. In dieser Stellung der Verbauplatte 2' fluchtet die Außenseite 37 der Verbauplatte 2' mit der Innenseite der Stütze 1'. Bei dieser Ausführung können auch zwei oder mehrere Verbauplatten übereinander in die Führungsschlitze 6 der Stütze 1' eingeschoben werden. Diese Ausbildung hat den Vorteil, daß die Verbauvorrichtung auch benutzt werden kann, wenn ein gestufter Grabenquerschnitt nicht erforderlich oder nicht erwünscht ist. Ferner hat diese Ausführungsform den Vorteil, daß zum Beispiel beim Ausbetonieren der Grabensohle keine an der Innenseite vorspringende Teile der Stütze vorhanden sind und daß beim Verbau eines Grabens mit gestuftem Querschnitt keine Stützenteile in die Flucht der Grabenwand vorspringen.

Zwischen den beiden Seitenwänden 13' und 14' der Stützen 1 sind zur Queraussteifung Bleche 39 eingeschweißt. An der Innenseite des Grabens sind die Bleche, welche die Seitenwände 13' und 14' der Stütze 1' bilden U-förmig zu den Seiten umgebogen, so daß U-förmige Rollenschienen 40 entstehen, zwischen deren parallele Stege die Rollen 11' beidseitig gelagert sind. Zur Versteifung dieser Rollenschienen 40 sind in den Lücken zwischen den Rollen 11' horizontale Bleche 41 eingeschweißt. Ferner können noch senkrecht verlaufende Versteifungsbleche 44 vorgesehen sein, welche die Innenseite der Stege der U-förmigen Schiene 40 miteinander verbinden. Auf diese Weise wird verhindert, daß auch bei extrem großer Belastung der Führungsebene 8 die Schienen 40 sich nicht aufbiegen. Um ein Abknicken der Stützränder 40 zu vermeiden, sind im Winkel zwischen der Innenseite des Stützrandes 34 und der Innenseite der Verbauplatte 2' Verstei fungsbleche 35 vorgesehen.

## Patentansprüche

1. Verbauvorrichtung zum Abstützen der Wände eines Grabens mit gestuftem Querschnitt, bestehend aus oberen und unteren Paaren großflächiger Verbauplatten (2, 3), deren seitliche Ränder verschiebbar an Stützen (1) geführt sind, die in Abständen längs des Grabens paarweise einander gegenüberstehend angeordnet und mittels Querstreben (4, 5) auf Abstand gehalten sind und die an beiden Seiten Führungsschlitze (6) zur Aufnahme der Ränder der Verbauplatten aufweisen, deren der Grabenwand zugewandten Seite von einem Führungsflansch (7) der Stütze (1) und deren dem Grabeninneren zugewandten Seite von einer Führungsebene (8) gebildet wird, wobei die Ränder der oberen Verbauplatten (2) und die Führungsschlitze (6) der Stützen (1) derart ausgebildet sind, daß die Ränder einen Zusammenhalt von Verbauplatten (2) und Stützen (1) in Grabenlängsrichtung bewirkend formschlüssig in den Führungsschlitzen (6) geführt sind,
dadurch gekennzeichnet, daß an jeder Seite der Stützen (1) nur jeweils ein von Führungsflansch (7) und Führungsebene (8) gebildeter Führungsschlitz (6) angeordnet ist, in welchem der Randbereich der oberen Verbauplatte (2) geführt ist, wobei der Randbereich (9) der oberen Verbauplatte (2) einen nach innen vorspringenden Stützrand (9, 34) aufweist, der den Randbereich der unteren, inneren Verbauplatte (3) umgreift und der Randbereich der unteren, inneren Verbauplatte (3) zwischen der Innenseite der oberen, äußeren Verbauplatte (2) und der Führungsebene (8) geführt ist.

2. Verbauvorrichtung nach Anspruch 1, dadurch gekennzeichnet, daß die Führungsebene (8) von je einer Reihe an den Seiten der Stütze (1) um waagerechte Achsen (10) drehbar gelagerter Rollen gebildet ist.

3. Verbauvorrichtung nach Anspruch 2, dadurch gekennzeichnet, daß auf den Achsen (10) voneinander getrennte Rollen (11) für die obere, äußere Verbauplatte (2) und Rollen (12) für die untere, innere Verbauplatte (3) gelagert sind.

4. Verbauvorrichtung nach Anspruch 3, dadurch gekennzeichnet, daß die Stütze (1) zwei im Abstand voneinander befindliche Seitenwände (13, 14) aufweist, die über eine die Führungsflansche (7) bildende Außenwand (15) sowie über eine Reihe von angeschweißten Rohren (16) verbunden sind und durch die Rohre (16) die Achsen (10) für die Rollen (11, 12) gesteckt sind.

5. Verbauvorrichtung nach Anspruch 4, dadurch gekennzeichnet, daß die Querstreben (4, 5) um die Rohre (16) schwenkbar an den Stützen (1) befestigt sind.

6. Verbauvorrichtung nach einem der Ansprüche 1 bis 5, dadurch gekennzeichnet, daß die Stützen (1) an der Innenseite offen sind und dort die Seitenwände (13, 14) Verstärkungswülste (17) aufweisen, an denen die Enden der Achsen (10) abstützende Stützbleche (18) angeschweißt sind.

7. Verbauvorrichtung nach einem der Ansprüche 1 bis 6, dadurch gekennzeichnet, daß die innere Verbauplatte (3) einen Führungsrand (21) aufweist, dessen Dicke geringer ist als die Dicke der inneren Verbauplatte (3).

8. Verbauvorrichtung nach einem der Ansprüche 1 bis 7, dadurch gekennzeichnet, daß mit Ausnahme der Randbereiche (32, 33) der Verbauplatten (2', 3') die Verbauplattenkörper gleich ausgebildet sind und die Randbereiche (32, 33) als vorgefertigte Teile an diesen Verbauplattenkörpern befestigt sind.

9. Verbauvorrichtung nach einem der Ansprüche 1 bis 8, dadurch gekennzeichnet, daß die Außenseiten (37) der Verbauplatte (2') derart in bezug zur Führungsebene (8) und in bezug auf die darauf sich abstützenden Anlageflächen des Stützrandes (34) angeordnet ist, daß die Außenseite der Platte (2') mit der Außenseite (36) der Stütze (1') fluchtet, wenn die Platte als äußere obere Platte in den Führungsschlitz (6) eingeführt wird und die Außenseite (37) der Verbauplatte (2') mit der Innenseite der Stütze (1') fluchtet, wenn sie um 180° verdreht in die Führungsschlitze (6) der Stütze (1') eingeführt sind.

10. Verbauvorrichtung nach einem der Ansprüche 1 bis 9, dadurch gekennzeichnet, daß die die Seitenwände (13', 14') der Stütze (1') bildenden Bleche an der Innenseite der Stütze (1') zu U-förmigen Schienen (40) jeweils zur offenen Seite umgebogen sind und in den beiden parallelen Stegen diese U-förmigen Schienen einteilige Rollen (11') zur Abstützung der Randbereiche (32, 24) der Verbauplatte (2') und des Randbereiches (33) der Verbauplatte (3') gelagert sind und daß in diesen U-förmigen Schienen (40) zwischen den Rollen (11') Queraussteifungen (41, 42) angeordnet sind, die an den einander gegenüberliegenden Innenseiten der Stege und an der Innenseite des Verbindungssteges der U-förmigen Schiene (40) angeschweißt sind.

## Claims

1. Trench sheeting device for supporting the walls of a trench with a stepped profile consisting of upper and lower pairs of large-area sheeting panels (2, 3) and support posts (1) which are oppositely aligned in intervals along the trench and held spaced apart by struts (4, 5) and which guide the side rims of said sheeting panels (2, 3) movably and therefore have guiding channels (6) on both sides, said guiding channels (6) being formed by a guiding flange (7) of said support post (1) at the side facing the trenchwall and by a guiding plane (8) at the side facing the inner of the trench, wehreby the rims of the upper sheeting panel (2) and said guiding channels (6) of said support posts (1) are formed in such a manner that the rims are flushly guided in said guiding channels (6) and that the rims achieve a connection in the longitudinal direction of the trench between said sheeting panels (2) and said support posts (1), characterized in that each side of said support post (1) provides only one guiding channel (6) formed by said guiding flange (7) and said guiding plane (8), said guiding channel (6) accomodating the rim section of the upper sheeting panel (2), which contains a supporting rim (9) that projects inwardly and encloses the rim section of the lower inner sheeting panel (3) which is accomodated between the inner surface of said upper outer sheeting panel (2) and the guiding plane (8).

2. Trench sheeting device as claimed in claim 1, characterized in that each guiding plane (8) is formed by one row of rollers (8) which are fixed rotably about the horizontal axes to the side of the support post (1).

3. Trench sheeting device as claimed in claim 2, characterized in that the axes (10) bear the separate rollers (11) guiding the upper outer sheeting panel (2) and rollers (12) guiding the lower inner sheeting panel (3).

4. Trench sheeting device as claimed in claim 3, characterized in that the support post (1) has two sidewalls (13,14) located apart from each other, which are connected by an outer wall defining said guiding flanges (7) and by a row of welded on tubes (16) which carry the axes (10) of the rollers (11, 12).

5. Trench sheeting device as claimed in claim 4, characterized in that the struts (4, 5) are connected to the support post (1) rotably about the tubes (16).

6. Trench sheeting device as claimed in anyone of claims 1 to 5, characterized in that the support posts (1) are left open at the inner side and that the sidewalls (13, 14) have reinforcing bulges at the inner side, on which supporting plates which support the ends of the axes (10) are welded.

7. Trench sheeting device as claimed in anyone of claims 1 to 6,, characterized in that the inner sheeting panel (3) contains a guiding rim (21) which has an inferior thickness than the sheeting panel (3) itself.

8. Trench sheeting device as claimed in anyone of claims 1 to 7, characterized in that the bodies of the sheeting panels (2', 3') are equal except for the rim sections (32, 33) and that said rim sections (32, 33) can be fixed to the bodies of the sheeting panels as finished parts.

9. Trench sheeting device as claimed in anyone of claims 1 to 8, characterized in that the outer surfaces (37) of the sheeting panel (2') are positioned relatively to the guiding plane (8) and to the plane of the supporting rim (34) which engages with the guiding plane (8) in such a manner that it aligns with the outer surface (36) of the support post (1') if the sheeting panel (2') is inserted into the guiding channel (6) as the upper outer panel and that it aligns with the inner surface of the support post (1') if it is rotated 180° and then inserted into the guiding channel (6) of the support post (1').

10. Trench sheeting divece as claimed in anyone of claims 1 to 9, characterized in that the metal plates which constitute the sidewalls (13', 14') of the support post (1') are bent sideways at the inner side of the support post (1') forming U-shaped tracks (40) and that the two parallel side- flanges of said U-shaped track (40) bear one- piece rollers (11') which guide the rim section (32, 34) of the sheeting panel (2') and the rim section (33) of the sheeting panel (3') and that said U-shaped tracks (40) contain cross-stiffeners (41, 42) between said rollers (11'), said cross-stiffeners being welded on said two parallel flanges and on the inner side of the connecting plate of said U-shaped track (40).

## Revendications

1. Dispositif de blindage pour étayer les parois d'une tranchée à profil étagé, composé de plusieurs paires de plaques de blindage supérieures et inférieures (2, 3) de grande surface, dont les extrémités latérales sont maintenues de sorte à pouvoir être déplacées par des montants de support (1) disposés deux par deux, l'un en face de l'autre, à une certaine distance le long de la tranchée et maintenus écartés au moyen d'entretoises (4,5), dont les deux côtés présentent des fentes de guidage (6) pour recevoir les extrémités des plaques de blindage, le côté tourné vers la paroi de la tranchée étant formé par une bride de guidage (7) du montant de support (1) et le côté tourné vers l'intérieur étant formé par une glissière (8), les extrémités des plaques de blindage supérieures (2) et les fentes de guidage (6) des montants de support (1) ayant une forme telle que les extrémités se bloquent dans les fentes de guidage (6) effectuant ainsi une cohésion des plaques de blindage (2) et des montants de support (1) dans le sens longitudinal de la tranchée,
caractérisé en ce que chaque côté des montants de support (1) ne présente qu'une fente de guidage (6) formé par la bride de guidage (7) et la glissière (8), dans laquelle vient se loger l'extrémité de la plaque de blindage supérieure (2), cette extrémité de la plaque supérieure (2), présentant une butée dépassant vers l'intérieur (9, 34) qui entoure l'extrémité de la plaque inférieure (3) placée à l'intérieur, l'extrémité de la plaque inférieure placée à l'intérieur étant maintenue entre le côté intérieur de la plaque de blindage supérieure (2) placée à l'extérieur la glissière (8)

2. Dispositif de blindage selon revendication 1, caractérisé en ce que la glissière (8) est formée par une série de poulies disposées de part et d'autre du montant de support (1) et tournant sur des axes horizontales (10).

3. Dispositif de blindage selon revendication 2, caractérisé en ce que sur les axes (10) sont montées des poulies (11) séparées entre elles pour la plaque de blindage supérieure (2) placée à l'extérieur, et des poulies (12) pour la plaque de blindage inférieure (3) placée à l'intérieur.

4. Dispositif de blindage selon revendication 3, caractérisé en ce que le montant de support (1) présente deux parois latérales distantes (13,14), reliées par une paroi extérieure (15) qui forme les brides de guidage (7) ainsi que par une série de tubes soudés (16), et que les axes (10) des poulies (11, 12) sont logés dans les tubes (16).

5. Dispositif de blindage selon revendication 4, caractérisé en ce que les entretoises (4, 5) sont fixées aux montants de support (1) de sorte à ce qu'elles pivotent autour des tubes (16).

6. Dispositif suivant l'une des revendications 1 à 5, caractérisé en ce que les montants de support (1) sont ouverts sur le côté intérieur, et que les parois présentent à cet endroit des renflements de renforcement (17), auxquels sont soudés des étresillons (18) pour supporter les extrémités des axes (10).

7. Dispositif de blindage suivant l'une des revendications 1 à 6, caractérisé en ce que la plaque de blindage intérieure (3) présente un brod d'introduction (21) dont l'épaisseur est inférieure à l'épaisseur de la plaque de blindage intérieure (3).

8. Dispositif de blindage suivant l'une des revendications 1 à 7, caractérisé en ce que les corps des plaques de blindage ont, à l'exception des extrémités (32,33) des plaques de blindage (2', 3') la même forme, et que les extrémités (32, 33) sont des parties préfabriquées fixées aux corps des plaques de blindage.

9. Dispositif de blindage suivant l'une des revendications 1 à 8, caractérisé en ce que le côté extérieur (37) de la plaque de blindage (2') est disposé par rapport à la glissière (8) et par rapport aux faces d'appui de la butée (34) qui s'y appuyent, de manière à ce que le côté extérieur de la plaque de blindage (2') s'aligne sur le côté extérieur (36) du montant de support (1), lorsque la plaque est placée à l'extérieur de la partie supérieure dans la fente de guidage (6), et que le côté extérieur (37) de la plaque de blindage (2') s'aligne sur le côté intérieur du montant de support (1), lorsqu'elle est introduite avec un décalage de 180° dans les fentes de guidage (6) du montant de support (1).

10. Dispositif de blindage suivant l'une des revendications 1 à 9, caractérisé en ce que les tôles représentant les parois latérales (13, 14) du montant de support (1') forment des barres en U courbées vers le côté ouvert, et que les poulies (11') sont logées ensemble dans les deux âmes parallèles de ces deux barres en U pour étayer les extrémités (32, 24) de la plaque de blindage (2') et l'extrémité (33) la plaque de blindage (3'), et que ces barres en U (40) comportent des renforcements transversaux (41,42) entre les poulies (11'), soudées aux côtés intérieurs opposés des âmes et au côté intérieur de l'entretoise reliant la barre en U (40).
